# EUROPÄISCHE PATENTSCHRIFT

(11) **EP 2 077 084 B1**
(45) Veröffentlichungstag und Bekanntmachung des Hinweises auf die Patenterteilung: **16.05.2012**
(21) Anmeldenummer: 08018626.5
(22) Anmeldetag: 24.10.2008
(51) Int. Cl.: A47H 13/00, E06B 9/36

(54) **Paneelwagen und System zum Aufhängen von Flächenvorhängen**
Panel car and system for hanging area curtains
Chariot à panneaux et système de suspension de rideaux plats

(30) Priorität: 05.01.2008 DE 102008003273
(43) Veröffentlichungstag der Anmeldung: 08.07.2009
(62) Teilanmeldung aus: 12001465.9
(73) Patentinhaber: Interstil Diedrichsen GmbH & Co. KG., 33803 Steinhagen (DE)
(72) Erfinder: Diedrichsen, Manfred, 33619 Bielefeld (DE)
(74) Vertreter: Schober, Mirko

(56) Entgegenhaltungen:
- EP-A2- 0 803 217
- WO-A-2005/067771
- DE-A1- 3 915 461
- DE-A1- 19 901 477
- DE-U1-202005 013 671

## Beschreibung

Die Erfindung betrifft Paneelwagen für Flächenvorhänge nach dem Oberbegriff des Anspruchs 1 sowie ein Aufhängesystem hierfür.

Anders als bei konventionellen Vorhängen werden Flächenvorhänge an in Laufschienen eingehängten Paneelwagen befestigt. Dies geschieht in der Regel über eine Klettverbindung. Bei der Montage wird das System aus Schienen und Paneelwagen zunächst an Wand oder Decke installiert. Anschließend werden die Stoffbahnen der Flächenvorhänge per Klettverbindung an den bereits eingehängten Paneelwagen befestigt. Dabei bleibt die Verbindungsstelle bzw. der Paneelwagen von außen sichtbar, was den Gesamteindruck des fertig installierten Systems negativ beeinflußt. Zwar läßt sich dies nachträglich mit Blenden kaschieren, dies ist jedoch aufwendig, da die Blenden beim Vorhangwechsel demontiert werden müssen. Zudem ist dies optisch gerade bei den oftmals verwendeten mehreren hintereinanderliegenden Vorhangschienen unbefriedigend, da trotz Verblendung vorne die weiter hinten liegenden Paneelwagen sichtbar bleiben. Es besteht zwar grundsätzlich die Möglichkeit, für jede Schiene eine Blende vorzusehen, jedoch stört diese Blende wiederum bei der Befestigung des Flächenvorhanges am Paneelwagen, so daß die Befestigung praktisch unmöglich ist.

Aus DE 20 2005 013 671 U1 ist ein aushängbarer Paneelwagen bekannt. Bei der Verwendung von Blenden ist das Aushängen jedoch nicht möglich.

Aus WO 2005/067771 ist eine Mehrfachschiene zum Einhängen von Flächenvorhangteilen bekannt, hier müssen die Vorhangteile jedoch auch von der Stirnseite der Schiene eingeschoben werden.

Ausgehend von der DE 20 2005 013 671 U1 ist es daher Aufgabe der Erfindung, einen Paneelwagen bzw. ein entsprechendes Aufhängesystem für Flächenvorhänge zu schaffen, welches optisch ansprechender und bei dem eine einfache Montage der Flächenvorhänge möglich ist.

Gelöst wird diese Aufgabe durch einen Paneelwagen mit den Merkmalen des Anspruchs 1, sowie ein System zum Aufhängen von Flächenvorhängen mit einem solchen Paneelwagen mit den Merkmalen des Anspruchs 10. Vorteilhafte Ausführungsformen finden sich in den Unteransprüchen.

Der erfindungsgemäße Paneelwagen läßt sich relativ zur Vorhangschiene in eine Montagestellung überführen. Dabei läßt sich der Paneelwagen über wenigstens einen Lenker aus der Schiene ausstellen oder/und vollständig entfernen, ohne daß die Schiene demontiert werden muß. Hierzu ist eine spezielle Einhängeeinrichtung vorgesehen, welche in einer bevorzugten Ausführungsform einen oder mehrere Lenker aufweist, die in die Schiene eingehängt werden und die mit deren anderen Enden am Paneelwagen bzw. einem am Paneelwagen anzubringenden Verankerungselement angelenkt sind. Zur Montage kann eine Fixierung (vorzugsweise ein Rastmechanismus) gelöst werden, so daß der Lenker beweglich und der Paneelwagen aus der Schiene ein Stück weit ausgestellt wird, so daß der Paneelwagen trotz etwaiger Verblendungen sichtbar wird und das Anbringen des Flächenvorhangs problemlos möglich ist. Nach Befestigen des Flächenvorhanges kann der entsprechende Paneelwagen wieder in die Gebrauchsstellung gebracht werden. So können feste Blenden zur Kaschierung der Paneelwagen an den Schienen vorgesehen werden.

Die Erfindung wird nachfolgend anhand der Zeichnungen in den Figuren 1A bis 4 schematisch näher erläutert.
- Figur 1A -: zeigt eine Seitenansicht durch das erfin- dungsgemäße Aufhängesystem mit dem Pa- neelwagen in der Gebrauchsstellung,
- Figur 1B -: zeigt eine der Figur 1A entsprechende Frontansicht,
- Figur 2A -: zeigt eine Seitenansicht durch das erfin- dungsgemäße Aufhängesystem mit dem Pa- neelwagen in der Montagestellung,
- Figur 2B -: zeigt eine der Figur 2A entsprechende Frontansicht,
- Figur 3A -: zeigt eine Prinzipansicht der erfindungs- gemäßen Einhängeeinrichtung in einer mit der Gebrauchsstellung eines Paneelwagens korrespondierenden ersten Einstellung,
- Figur 3B -: zeigt eine Prinzipansicht der erfindungs- gemäßen Einhängeeinrichtung in einer mit der Montagestellung eines Paneelwagens korrespondierenden zweiten Einstellung,
- Figur 4 -: zeigt eine Seitenansicht des erfindungsgemäßen Aufhängesystems mit einer Mehrfachschiene.

In den Figuren 1A und 1B ist ein erfindungsgemäßes Aufhängesystem mit einem erfindungsgemäßen Paneelwagen 4 dargestellt.

Der Paneelwagen 4 ist in einer Schiene 3 verschieblich gelagert, welche eine Verblendung 3b aufweist, die so ausgestaltet ist, daß ein Betrachter von der Vorderseite V aus den hinter der Blende 3b liegenden Paneelwagen 4 nicht sehen kann. Der Vorhang 1 ragt gleichsam aus der Schiene 3 heraus, ohne daß dessen Befestigung erkennbar ist. Der Vorhang 1 ist bevorzugt mit einem Klettabschnitt 1b ausgebildet, welcher an einem entsprechenden Gegenstück, welches bevorzugt auf der der Blende 3b zugewandten Längsseite 2j des Paneelwagens 4 vorgesehen ist, befestigt ist, so daß der Befestigungsbereich wie auch der Paneelwagen 4 von der Blende 3b - jedenfalls von der Vorderseite V aus betrachtet - verdeckt sind. Die Blende 3b kann Teil der Schiene 3 bzw. einstückig mit dieser ausgebildet sein. Es können auch mehrere Blenden 3b (vgl. z.B. Figur 4, Pos. 3b, 3b', 3b") insbesondere beidseits der Aufnahmen 3a vorgesehen sein, so daß der Paneelwagen von vorne und von hinten in der Gebrauchsstellung kaschiert und von außen nicht sichtbar ist.

In den Figuren 2A und 2B ist die eben beschriebene Anordnung in der Montagestellung gezeigt. Als Montagestellung wird eine solche Stellung verstanden, bei der der Paneelwagen gegenüber der Schiene 3 im Gegensatz zur Gebrauchsstellung ausgestellt ist. Dies kann zum einen - wie abgebildet - durch Herunterlassen des Paneelwagens 4 oder aber durch Herausnehmen bzw. Ablösen des Paneelwagens 4 aus der Schiene 3 erfolgen. Im letzteren Fall wird der Paneelwagen über einen Clip- oder Rastmechanismus in die Schiene eingebracht oder über eine Aufhängung eingehängt. Im gezeigten Beispiel ist der Paneelwagen 4 nach unten herausfahrbar, bleibt aber in der Schiene 3, bzw. deren Aufnahme 3a eingehängt. Hierzu weist der Paneelwagen 4 eine Einhängerichtung 2 auf, die einen oder mehrere mit einem Ende unmittelbar oder mittelbar am Paneelwagen 4 abgelenkte Lenker 2b aufweist; das jeweils andere Ende 2d des Lenkers 2b ist in der Aufnahme 3a der Schiene 3 geführt und dient als Gleiter zum Verschieben der Schiene 3 in der Gebrauchsstellung des Paneelwagens 4. Zum Überführen des Paneelwagens 4 aus der Gebrauchsstellung in die Montagestellung wird ein am Paneelwagen 4 geführtes, bevorzugt als Rastelement ausgebildetes Fixierelement 2a gelöst, welches nach Lösen den Lenker 2b freigibt, so daß dieser verschwenken kann. Hierdurch wird der Paneelwagen 4 aus seiner Gebrauchsstellung (Figur 1B) in die Montagestellung ausgestellt, wobei der Lenker 2b verschwenkt und sich in der Aufnahme 3a ein Stück weit verschiebt, so daß sich die in Figur 2B gezeigte Montagestellung ergibt, in der sich der Paneelwagen 4 unterhalb des unteren Randes der Blende 3b befindet. Nach Befestigen des Vorhangs 1 kann der Paneelwagen 4 wieder in die Gebrauchsstellung (Figur 1B) gebracht werden, wobei der Lenker 2b dann die entgegengesetzte Bewegung ausführt und mittels des Fixierelementes 2a am Paneelwagen 4 fixiert wird.

Die erfindungsgemäße Einhängeeinrichtung ist genauer in den Figuren 3A und 3B dargestellt. An einem Paneelwagen 4 können je nach Länge ein oder mehrere Einhängeeinrichtungen 2 vorgesehen sein. Diese weisen zur Arretierung in der Gebrauchsstellung eine Fixiereinrichtung sowie den Lenker 2b auf. In Figur 3A ist die Gebrauchsstellung abgebildet. Der Lenker 2b ist an einem am Paneelwagen 4 verankerbaren Verankerungselement 2e um eine Anlenkachse 2g schwenkbar angelenkt. Das von der Anlenkachse 2g entfernte Ende 2d des Lenkers 2b, welches zum Einhängen und zum Gleiten in der Schiene 3 dient, weist einen Abschnitt 2h auf, welcher in der fixierten Gebrauchsstellung des Paneelwagens 4 von einer Hinterschneidung 2c eines Fixierelements 2a hinterschnitten bzw. gehalten wird. Das bevorzugt als Schieber ausgeführte und im oder am Paneelwagen 4 verschieblich geführte Fixierelement 2a ist bevorzugt über eine Zugfeder 2f mit dem Verankerungselement 2e gekoppelt. Die Zugfeder 2f spannt den Schieber 2a in die Fixierstellung vor, so daß in der Gebrauchsstellung eine wirksame Hinterschneidung der Abschnitte 2c und 2h gegeben ist und der Paneelwagen nicht unbeabsichtigt in die Montagestellung ausgestellt wird.

Der Lenker 2b weist bevorzugt im Bereich seines einen Endes einen Anschlag 2i auf, der das Verschwenken des Lenkers 2b in die Montagestellung begrenzt. Diese Situation ist in der Figur 3B dargestellt. Der Anschlag 2i liegt an einem stirnseitigen Abschnitt des Verankerungselements 2e an. Wird der in der Schiene 3 eingehängte Paneelwagen 4 wieder angehoben und verschwindet hinter der Verblendung 3b, so schwenkt der Lenker 2b aus der in Figur 3B gezeigten Stellung wieder in die in Figur 3A gezeigte Stellung zurück, wobei der Abschnitt 2h und der Gegenabschnitt 2c des Schiebers 2a gerundete Bereiche aufweisen, so daß der Lenker beim Schwenken in die Gebrauchsstellung zunächst den Schieber 2a nach außen gegen die Spannung der Feder 2f drückt und der Schieber 2a anschließend zurückschnappt und der Lenker 2b so mit dem Schieber 2a verrastet. So ist die Montage bzw. Demontage eines Vorhangelements auf einfache Weise möglich.

Dies gilt selbst dann, wenn wie in der Figur 4 gezeigt, Mehrfachschienen mit Mehrfachblenden 3b, 3b', 3b" vorgesehen sind. Mit der erfindungsgemäßen Lösung können auch hier die Vorhänge 1, 1', 1" an ihren jeweiligen Paneelwagen 4, 4', 4" befestigt werden, wobei wie bereits erwähnt Verblendungen auf beiden Seiten der Aufnahmen für die Paneelwagen vorgesehen sein können. Durch die vorliegende Erfindung ist es erstmals möglich geworden, sämtliche Befestigungseinrichtungen der Vorhänge für den Betrachter von außen unsichtbar zu machen, wodurch sich vor allem im ästhetischen Bereich neue Möglichkeiten der Gestaltung von Flächenvorhangeinrichtungen erschließen. So können die Schienen mit Blenden oder Laufkanälen zur Aufnahme von Paneelwagen einstückig ausgestaltet sein. Zudem kann die Breite der Kanäle bzw. Aufnahmen minimiert werden, da das Anbringen der Vorhänge aufgrund der Möglichkeiten des Ausstellens der Paneelwagen erreicht wird.

Es ist zudem mit der Erfindung möglich, ein Schienensystem vorzusehen, welches aus einzelnen Schienen besteht, die sich in beliebiger Anzahl hintereinander anordnen lassen, wobei in diesem Schienensystem die Laufkanäle, in denen die Paneelwagen geführt sind, so ausgestaltet sind, daß die darin geführten Paneelwagen zurückspringen und so mitsamt der Befestigung des Vorhangstoffes verdeckt bleiben. Das Schienensystem kann dabei aus einzelnen Schienen bestehen, die sich in beliebiger Anzahl hintereinander anordnen lassen, Alternativ oder ergänzend hierzu kann auch Schiene mit mehreren Laufkanälen vorgesehen sein.

## Patentansprüche

1. Paneelwagen (4) zur Befestigung eines flächigen Vorhangelements (1), welcher mindestens eine Einhängeeinrichtung (2) zum Einbringen in die Aufnahme (3a) einer Vorhangschiene (3) aufweist, wobei die Einhängeeinrichtung (2) so ausgebildet ist, dass der Paneelwagen (4) in der Vorhangschiene (3) wenigstens in einer Gebrauchsstellung verschieblich ist,
**dadurch gekennzeichnet,**
**dass** die Einhängeeinrichtung (2) und der Paneelwagen (4) direkt oder indirekt über wenigstens einen Lenker (2b) gekoppelt sind, der so angeordnet ist, dass der Paneelwagen (4) zum Anbringen eines Vorhangelements (1) am Paneelwagen (4) aus der Gebrauchsstellung in eine Montagestellung überführbar ist.

2. Paneelwagen (4) nach Anspruch 1,
**dadurch gekennzeichnet,**
**daß** die Einhängeeinrichtung (2) weiter so ausgebildet ist, daß zum Überführen des Paneelwagens (4) in die Montagestellung dessen vollständiges Lösen von der Vorhangschiene (3) ermöglicht wird.

3. Paneelwagen (4) nach Anspruch 1 oder 2,
**dadurch gekennzeichnet,**
**daß** das eine Ende (2d) des wenigstens einen Lenkers (2b) zum Eingriff in die Aufnahme (3a) der Vorhangschiene (3) ausgebildet ist und das andere Ende des wenigstens einen Lenkers (2b) an einem mit dem Paneelwagen (4) verbundenen Verankerungselement (2e) oder direkt am Paneelwagen (4) angelenkt ist.

4. Paneelwagen (4) nach Anspruch 3,
**dadurch gekennzeichnet,**
**daß** ein Fixiermechanismus (2f, 2a, 2c) vorgesehen ist, der zur Fixierung des Lenkers (2b) ausgebildet ist.

5. Paneelwagen (4) nach Anspruch 4,
**dadurch gekennzeichnet,**
**daß** der Fixiermechanismus ein mit dem Verankerungselement (2e) gekoppeltes Fixierelement (2a) umfaßt, welches zum Hintergreifen eines Abschnitts (2h) des Lenkers (2b) ausgebildet ist.

6. Paneelwagen (4) nach Anspruch 5,
**dadurch gekennzeichnet,**
**daß** das Fixierelement (2a) über eine Feder (2f) mit dem Verankerungselement (2e) gekoppelt ist.

7. Paneelwagen (4) nach einem der Ansprüche 3 bis 6,
**dadurch gekennzeichnet,**
**daß** der Lenker (2b) einen Anschlag (2i) zur Begrenzung seines Schwenkwinkels aufweist.

8. Paneelwagen (4) nach einem der Ansprüche 5 bis 7,
**dadurch gekennzeichnet,**
**daß** das Fixierelement (2a) im Paneelwagen (4) verschieblich geführt ist.

9. Paneelwagen (4) nach einem der vorherigen Ansprüche,
**dadurch gekennzeichnet,**
**daß** eine Mehrzahl Einhängeeinrichtungen vorgesehen sind.

10. System zum Aufhängen von Flächenvorhängen, aufweisend wenigstens einen Paneelwagen (4) zur Befestigung eines Flächenvorhanges nach einem der vorherigen Ansprüche und wenigstens eine Einfach- oder Mehrfachschiene (3) zur Aufnahme und Führung des Paneelwagens (4), wobei die wenigstens eine Einfach- oder Mehrfachschiene wenigstens einen Laufkanal aufweist, in der der Paneelwagen (4) verschieblich ist,
**dadurch gekennzeichnet,**
**dass** der Laufkanal so ausgebildet ist, dass der darin geführte Paneelwagen (4) von diesem wenigstens teilweise verdeckt wird.

11. System nach Anspruch 10,
**dadurch gekennzeichnet,**
**dass** Blenden (3b) oder Kanäle vorgesehen sind, deren Breite bzw. Tiefe etwa der Höhe des Paneelwagens (4) entspricht.

12. System nach Anspruch 11,
**dadurch gekennzeichnet,**
**dass** der Lenker des Paneelwagens (4) nach einem der Ansprüche 3 bis 9 so ausgelegt ist, dass der Paneelwagen (4) in seiner Montagestellung aus der Schiene (3) so heraussteht, dass seine Seitenflächen (2j, 2j`, 2j") nicht verdeckt sind.

13. System nach einem der Ansprüche 10 bis 12,
**dadurch gekennzeichnet,**
**dass** eine Mehrzahl Schienen mit jeweils wenigstens einem Laufkanal zur Aufnahme eines Paneelwagens (4) vorgesehen ist.

14. System nach einem der Ansprüche 10 bis 13,
**dadurch gekennzeichnet,**
**dass** eine Mehrfachschiene mit einer Mehrzahl Laufkanäle zur Aufnahme von Paneelwagen (4) vorgesehen ist.

## Claims

1. Panel car (4) for fixing a flat curtain element (1), which has at least one hanging device (2) for insertion into the socket (3a) of a curtain track (3) wherein the hanging device (2) is designed so that the panel car (4) is displaceable in the curtain track (3) at least in a useful position, **characterised in that** the hanging device (2) and the panel car (4) are coupled directly or indirectly by way of at least one guide rod (2b) which is mounted so that the panel car (4) can be moved from the useful position into a fitting position for the purpose of attaching a curtain element (1) onto the panel car (4).

2. Panel car (4) according to claim 1,
**characterised in that**
the hanging device (2) is further designed so that in order to move the panel car (4) into the fitting position it is possible to completely remove it from the curtain track (3).

3. Panel car (4) according to claim 1 or 2,
**characterised in that**
the one end (2d) of the at least one guide rod (2b) is designed to engage in the socket (3a) of the curtain track (3) and the other end of the at least one guide rod (2b) is attached to an anchorage element (2e) connected to the panel car (4) or directly to the panel car (4) itself.

4. Panel car (4) according to claim 3,
**characterised in that**
a fixing mechanism (2f, 2a, 2c) is provided which is designed for fixing the guide rod (2b).

5. Panel car (4) according to claim 4,
**characterised in that**
the fixing mechanism comprises a fixing element (2a) coupled to the anchoring element (2e) and designed to engage behind a section (2h) of the guide rod (2b).

6. Panel car (4) according to claim 5,
**characterised in that**
the fixing element (2a) is coupled to the anchorage element (2e) by a spring (2f).

7. Panel car (4) according to one of claims 3 to 6,
**characterised in that**
the guide rod (2b) has a stop (2i) for restricting its pivotal angle.

8. Panel car (4) according to one of claims 5 to 7,
**characterised in that**
the fixing element (2a) is guided displaceable in the panel car (4).

9. Panel car (4) according to one of the preceding claims
**characterised in that**
a number of hanging devices are provided.

10. System for hanging up flat curtain panels, comprising at least one panel car (4) for fixing a flat curtain according to one of the preceding claims and at least one single or multi-railed track (3) for receiving and guiding the panel car (4) wherein the at least one single or multi-railed track has at least one running channel in which the panel car (4) can be displaced, **characterised in that** the running channel is designed so that the panel car (4) which is guided therein is covered at least in part by same.

11. System according to claim 10
**characterised in that**
fascias (3b) or channels are provided whose width and/or depth corresponds roughly to the height of the panel car (4).

12. System according to claim 11,
**characterised in that**
the guide rod of the panel car (4) according to one of claims 3 to 9 is designed so that the panel car (4) in its fitting position projects out from the track (3) so that its side faces (2j, 2j', 2j") are not concealed.

13. System according to one of claims 10 to 12
**characterised in that**
a number of rail tracks are each provided with at least one running channel to receive a panel car (4).

14. System according to one of claims 10 to 13
**characterised in that**
one multi-railed track is provided with a number of running channels to receive the panel cars.

## Revendications

1. Chariot à panneaux (4) pour la fixation d'un élément de rideau plat (1), qui présente au moins un dispositif de suspension (2), qui est destiné à être introduit dans un réceptacle (3a) d'un rail à rideau (3), sachant que le dispositif de suspension (2) est conçu de sorte que le chariot à panneaux (4) puisse être déplacé dans le rail à rideau (3), au moins dans une position d'utilisation,
**caractérisé en ce que**
le dispositif de suspension (2) et le chariot à panneaux (4) sont couplés directement ou indirectement par l'intermédiaire d'au moins un dispositif de guidage (2b), qui est disposé de sorte que le chariot à panneaux (4) puisse être conduit d'une position d'utilisation à une position de montage, pour la fixation d'un élément de rideau plat (1) au chariot à panneaux (4).

2. Chariot à panneaux (4) selon la revendication 1,
**caractérisé en ce que**
le dispositif de suspension (2) est, de plus, conçu de sorte que, pour amener le chariot à panneaux (4) dans la position de montage, celui-ci puisse être complètement séparé du rail à rideau (3).

3. Chariot à panneaux (4) selon revendication 1 ou 2,
**caractérisé en ce que**
l'une (2d) des extrémités du dispositif de guidage (2b) au moins prévu est conçue pour s'engager dans le réceptacle (3a) du rail à rideau (3) et que l'autre extrémité du dispositif de guidage (2b) au moins prévu est articulée sur un élément d'ancrage (2e), relié au chariot à panneaux (4), ou directement sur le chariot à panneaux (4).

4. Chariot à panneaux (4) selon la revendication 3,
**caractérisé en ce**
**qu'**est prévu un mécanisme de fixation (2f, 2a, 2c), qui est conçu pour la fixation du dispositif de guidage (2b).

5. Chariot à panneaux (4) selon la revendication 4,
**caractérisé en ce que**
le mécanisme de fixation comprend un élément de fixation (2a), qui, couplé avec l'élément d'ancrage (2e), est conçu pour agripper l'arrière d'une section (2h) du dispositif de guidage (2b).

6. Chariot à panneaux (4) selon la revendication 5,
**caractérisé en ce que**
l'élément de fixation (2a) est couplé avec l'élément d'ancrage (2e) par l'intermédiaire d'un ressort (2f).

7. Chariot à panneaux (4) selon l'une des revendications 3 à 6,
**caractérisé en ce que**
le dispositif de guidage (2b) présente une butée (2i) pour la limitation de son angle de pivotement.

8. Chariot à panneaux (4) selon l'une des revendications 5 à 7,
**caractérisé en ce que**
l'élément de fixation (2a) peut être déplacé dans le chariot à panneaux (4).

9. Chariot à panneaux (4) selon l'une des revendications précédentes,
**caractérisé en ce**
**qu'**est prévue une pluralité de dispositifs de suspension.

10. Système de suspension de rideaux plats, qui présente au moins un chariot à panneaux (4) selon l'une des revendications précédentes, pour la fixation d'un rideau plat, et au moins un rail simple ou multiple (3) pour la réception et le guidage du chariot à panneaux (4), sachant que le rail simple ou multiple, au moins prévu, présente au moins un canal de roulement, dans lequel le chariot à panneaux (4) peut se déplacer,
**caractérisé en ce que**
le canal de roulement est conçu de sorte qu'il masque, au moins partiellement, le chariot à panneaux (4), qui se déplace dans lui.

11. Système selon la revendication 10,
**caractérisé en ce que**
sont prévues des caches (3b) ou des canaux, dont la largeur, respectivement la profondeur correspond approximativement à la hauteur du chariot à panneaux (4) .

12. Système selon la revendication 11,
**caractérisé en ce que**
le dispositif de guidage du chariot à panneaux (4) selon l'une des revendications 3 à 9, est configuré de manière à ce que le chariot à panneaux (4), dans sa position de montage, sorte du rail (3) de sorte que ses faces latérales (2j, 2j', 2j") ne soient pas cachées.

13. Système selon l'une des revendications 10 à 12,
**caractérisé en ce**
**qu'**est prévue une pluralité de rails, présentant chacun au moins un canal de roulement, qui est destiné à recevoir un chariot à panneaux (4).

14. Système selon l'une des revendications 10 à 13,
**caractérisé en ce**
**qu'**est prévu un rail multiple, qui présente une pluralité de canaux de roulement, qui sont destinés à recevoir des chariots à panneaux (4).
